# FASCICULE DE BREVET EUROPEEN

(11) **EP 0 575 261 B1**
(45) Date de publication et mention de la délivrance du brevet: **05.11.1997**
(21) Numéro de dépôt: 93401570.2
(22) Date de dépôt: 18.06.1993
(51) Int. Cl.: A61G 12/00

(54) **Système de surveillance de distribution de fluide vers un poste d'utilisation**
Überwachungsvorrichtung zur Flüssigkeitsabgabe zu einer Verbraucherstelle
Monitoring system for fluid distribution to a user device

(30) Priorité: 19.06.1992 FR 9207485
(43) Date de publication de la demande: 22.12.1993
(73) Titulaire: TAEMA, F-92182 Antony Cédex (FR)
(72) Inventeur: Lhomer, Gérard, F-78320 Le Mesnil Saint Denis (FR); Theurant, Gilbert, F-94400 Vitry sur Seine (FR)
(74) Mandataire: Le Moenner, Gabriel

(56) Documents cités:
- US-A- 5 057 822

## Description

La présente invention concerne les systèmes de surveillance de distribution d'au moins un fluide vers au moins un poste d'utilisation, comprenant au moins une ligne de distribution de fluide et comprenant au moins un boîtier indicateur comportant au moins une série d'indicateurs associée à au moins un capteur d'une grandeur d'un fluide circulant dans une ligne de distribution et comprenant au moins deux voyants indicateurs de seuils de ladite grandeur.

Un système de ce type est connu du document US-A-5 057 822 qui décrit un système d'alarme sensible à la pression mesurée dans une ligne de distribution isobare.

Les opérateurs de réseaux de distribution de fluide disposent, pour leur gestion propre, de systèmes de surveillance généralement sophistiqués affichant un grand nombre de paramètres relatifs au fluide à divers endroits du réseau. Il n'en est généralement pas de même dans les réseaux locaux autonomes ni, de façon plus générale, au niveau de l'utilisateur final dans les branches aval du réseau. D'autre part, dans certaines applications, notamment dans des sites hospitaliers ou médicaux, plusieurs fluides gazeux sont distribués vers des mêmes postes d'utilisation où l'utilisateur, par exemple le chirurgien ou le réanimateur, a un besoin absolu d'être assuré de la fourniture correcte, dans des normes préétablies du ou des fluides qu'il utilise mais sans devoir lire nécessairement et surtout interpréter des paramètres inutiles.

La présente invention a pour objet de proposer un système de surveillance de distribution locale d'au moins un fluide, typiquement un fluide médical, de conception simple mais efficace et fiable, convenant pour la surveillance de plusieurs fluides, y compris dans les zones aval, d'utilisation souple et modulable et permettant d'assurer les conditions de sécurité requises.

Pour ce faire, selon une caractéristique de l'invention, la partie aval de la ligne comprend au moins un détendeur et deux capteurs de pression disposés de part et d'autre du détendeur et reliés à au moins un premier boîtier indicateur disposé à proximité du poste d'utilisation.

Selon d'autres caractéristiques de l'invention :
- au moins une série d'indicateurs du premier boîtier indicateur comprend deux voyants indicateurs de seuils de pression en amont du détendeur et deux voyants indicateurs de seuils de pression en aval du détendeur.
- le système comprend un second boîtier indicateur associé à au moins un capteur disposé dans la partie amont de la ligne de distribution.

Au sens de la présente invention, par 〈〈 fluide 〉〉 on entend un fluide, plus particulièrement un gaz, circulant depuis une source de fluide mais également du vide (dépression d'air) circulant vers une pompe à vide.

D'autres caractéristiques et avantages de la présente invention ressortiront de la description suivante d'un mode de réalisation, donnée à titre illustratif mais nullement limitatif, faite en relation avec le dessin annexé, sur lequel :
- la figure unique représente schématiquement un système de surveillance de distribution locale de fluides médicaux selon l'invention.

Dans le mode de réalisation particulier représenté sur la figure, on reconnaît un poste de production de gaz médicaux généralement situé dans une enceinte protégée, comprenant notamment un réservoir de stockage d'au moins un gaz, en l'occurence un réservoir 1 de stockage d'oxygène, des bouteilles de stockage d'un autre gaz, en l'occurence un poste 2 de stockage de monoxyde d'azote ainsi que, généralement, un réservoir sous vide et un réservoir d'air comprimé (non représentés). De chaque source de fluide partent des canalisations A, B, conduisant à au moins un local L comportant diverses pièces ou salles séparées l₁, l₂, chacune pourvue d'une prise P₁, P₂ de raccordement d'un appareil à chaque canalisation A, B ... (sur la figure on n'a représenté en détail qu'une portion de canalisation de distribution (A) en provenance de la source 1 et qui se décompose en une portion amont Aᵤ et une portion aval A_{d} dans le local L.

Selon un aspect de l'invention, la portion amont Aᵤ comporte au moins un capteur, en l'occurrence un capteur de pression 3₁ relié par une ligne 4 à une unité de contrôle électronique à microprocesseur et mémoires programmables (non représentée) d'un boîtier indicateur 5 disposé à proximité des sources 1 et 2. De façon similaire, le boîtier 5 reçoit des signaux de capteurs de pression disposés dans les parties amont des autres lignes de distribution (comme indiqué par le capteur de pression 3₂ dans la ligne B). Le boîtier 5 comporte une façade avant sur laquelle sont regroupés en plusieurs séries des indicateurs des grandeurs physiques des fluides distribués. Dans l'exemple représenté, on voit une première série d'indicateurs S_{Al} associés au fluide circulant dans la ligne A et une deuxième série verticale d'indicateurs S_{B1} associés au fluide circulant dans la ligne B. Chaque série d'indicateurs S_{X1} comporte trois voyants indicateurs de fonctionnement du boîtier, respectivement vert 6, orange 7, rouge 8 et, agencés par paires, deux voyants 9, indicateur de pression maximum, et 10, indicateur de pression minimum détectées. Chaque série S_{X1} comporte avantageusement un afficheur numérique 11 affichant en clair la pression détectée par le capteur 3ᵢ, lequel est alors un capteur analogique, par exemple un capteur de pression piézoélectrique. Le boîtier 5 comporte avantageusement une alarme sonore 12 susceptible d'être inhibée par une touche 13 de réinitialisation lorsqu'un des voyants 7 à 10 est allumé, indiquant ainsi un état de mal-fonctionnement de la source de fluide ou le dépassement de seuils maxi ou mini imposés par les normes ou par l'opérateur du réseau.

Dans le local L, les lignes de fluide sous pression comportent chacune un manodétendeur 14 ramenant la pression du fluide disponible aux postes utilisateurs à une valeur déterminée par les normes ou les appareils utilisateurs. Selon un autre aspect de l'invention, dans le local L est disposé un autre boîtier indicateur 15 comportant une unité de commande électronique à micro-processeur et mémoires programmables (non représentée) recevant des signaux d'au moins deux capteurs de pression 16, 17 disposés de part et d'autre du manodétendeur 14 et fournissant, par des lignes 18 et 19 au boîtier 15, des signaux indicatifs de la pression primaire, en amont du détendeur 14, et secondaire, disponible aux prises de raccordement Pᵢ. Comme le boîtier indicateur 5, l'autre boîtier indicateur 15 comporte une façade avant sur laquelle sont regroupés en série divers indicateurs relatifs au fluide circulant dans la portion aval A_{d} de la canalisation A. Dans le mode de réalisation représenté, chaque série S_{X2} comporte une paire de voyants 20, 21 indicateurs de pression maxi et de pression mini en amont du détendeur 14 (et couplés donc au capteur 16) et une paire de voyants 22, 23 de pression mini et maxi disponible aux prises Pᵢ (et donc associés au capteur 17). Avantageusement, le capteur 17 étant un capteur analogique analogue au capteur 3ᵢ, chaque série S_{X2} comporte en outre un afficheur numérique 24 indiquant en clair la pression disponible dans la partie aval de chaque canalisation A, B... Le boîtier 15 comporte également avantageusement une alarme sonore 25 susceptible d'être inhibée par un bouton-poussoir de réinitialisation 26 et doublant, par un signal sonore, les signaux lumineux des voyants 20 à 23.

Selon encore un autre aspect de l'invention, dans chaque pièce lᵢ est disposé un panneau d'alarme répétiteur 27ᵢ connecté par des lignes 28ᵢ au boîtier 15 et comportant sur sa façade avant un voyant 29_{X} et une alarme sonore 30, susceptibles d'être inhibés par un bouton de réinitialisation 31, et actionnés lorsqu'un des voyants 20 à 23 de la série correspondante S_{X2} du boîtier 15 est actionné.

Selon une caractéristique importante de l'invention, chaque boîtier 5, 15 comporte un port 50, 150 de connexion à un boîtier de programmation 60 permettant au gestionnaire du réseau local, d'une part d'affecter chaque série d'indicateurs S_{Xi} à une ligne de distribution particulière de fluide A, B... ou au moins deux séries à deux grandeurs significatives différentes d'une même ligne de fluide (par exemple, outre la pression, le débit ou la teneur en certaines impuretés dans ce fluide), et, plus généralement, de régler les seuils d'actionnement des voyants 6 à 10 pour le boîtier 5 et 20 à 23 pour les boîtiers 15 selon les normes en vigueur ou d'autres critères plus sélectifs pour garantir des conditions d'utilisation optimales aux différents postes d'utilisation Pᵢ. Ainsi, par exemple, pour l'oxygène médical, en France, les normes imposent, et les seuils correspondants des boîtiers 5 et 15 seront ajustés en conséquence, des pressions mini et maxi de 3,8 ata et 6 ata en aval du détendeur 14, et 6,8 ata et 13 ata en amont de ce détendeur 14.

Quoique la présente invention ait été décrite en relation avec un mode de réalisation particulier, elle ne s'en trouve pas limitée pour autant mais est au contraire susceptible de modifications et de variantes qui apparaîtront à l'homme de l'art. Ainsi, chaque boîtier 5, 15 comporte avantageusement une sortie de liaison à une imprimante et un port de connexion, via un module d'interfaçage, à un central de surveillance et de paramétrage, éventuellement via une télétransmission.

## Revendications

1. Système de surveillance de distribution locale d'au moins un fluide vers au moins un poste d'utilisation (Pᵢ), comprenant au moins une ligne de distribution de fluide (A, B) ayant une partie amont (Au) et une partie aval (Ad) et comprenant au moins un boîtier indicateur (5, 15) comportant au moins une série (S_{Xi}) d'indicateurs associée à au moins un capteur (3ᵢ ; 16, 17) d'une grandeur d'un fluide circulant dans une ligne de distribution (A, B) et comprenant au moins deux voyants (9, 10; 20, 21; 22, 23) indicateurs de seuils de ladite grandeur, caractérisé en ce que la partie aval (Ad) de la ligne comprend au moins un détendeur (14) et deux capteurs de pression (16, 17) disposés de part et d'autre du détendeur et reliés à au moins un premier boîtier indicateur (15) disposé à proximité du poste d'utilisation (Pᵢ).

2. Système selon la revendication 1, caractérisé en ce qu'au moins une série d'indicateurs (S_{X2}) du premier boîtier indicateur (15) comprend deux voyants (20, 21) indicateurs de seuils de pression en amont du détendeur (14) et deux voyants (22, 23) indicateurs de seuils de pression en aval du détendeur.

3. Système selon la revendication 2, caractérisé en ce qu'un afficheur (24) de ladite série (S_{X2}) du premier boîtier indicateur (15) est relié au capteur de pression (17) en aval du détendeur (14).

4. Système selon la revendication 2 ou la revendication 3, caractérisé en ce qu'il comporte, au voisinage du poste d'utilisation (Pᵢ) un panneau d'alarme répétiteur (27ᵢ) relié au premier boîtier indicateur (15) et comportant au moins un moyen d'alerte (29_{I}) associé à chaque série d'indicateurs (S_{X2}) du premier boîtier indicateur.

5. Système selon l'une des revendications 1 à 4, caractérisé en ce qu'il comprend un second boîtier indicateur (5) associé à au moins un capteur (3ᵢ) disposé dans la partie amont (Aᵤ) de la ligne.

6. Système selon l'une des revendications 1 à 5, caractérisé en ce qu'il comporte des moyens (60) à accès réglementé pour régler chaque seuil desdites grandeurs.

7. Système selon l'une des revendications 1 à 6, caractérisé en ce que chaque série d'indicateurs (S_{Xi}) comprend un afficheur (11 ; 24) de la valeur de la grandeur associée.

8. Système selon l'une des revendications précédentes, caractérisé en ce que le fluide est un gaz médical.

9. Système selon la revendication 8, caractérisé en ce qu'il comprend au moins deux lignes (A, B) de distribution de gaz médicaux différents, chaque boîtier indicateur (5 ; 15) comprenant au moins une série d'indicateurs (S_{X1} ; S_{X2}) dédiée à chaque gaz.

## Claims

1. System for monitoring the local distribution of at least one fluid towards at least one utilization point (Pᵢ), comprising at least one fluid distribution line (A,B) having an upstream part (Au) and a downstream part (Ad) and comprising at least one indicator box (5, 15) comprising at least one series (S_{Xi}) of indicators combined with at least one sensor (3ᵢ; 16, 17) of a quantity of a fluid circulating in a distribution line (A, B) and comprising at least two sight glasses (9, 10; 20, 21; 22, 23) indicating levels of said quantity, characterised in that the downstream part (Ad) of the line comprises at least one expansion valve (14) and two pressure sensors (16, 17) disposed on either side of the expansion valve and connected to at least one indicator box (15) disposed in the vicinity of the utilization point (Pᵢ).

2. System according to claim 1, characterised in that at least one series of indicators (S_{X2}) of the first indicator box (15) comprises two sight glasses (20, 21) indicating pressure thresholds upstream of the expansion valve (14) and two sight glasses (22, 23) indicating pressure thresholds downstream of the expansion valve.

3. System according to claim 2, characterised in that a display (24) of said series (S_{X2}) of the first indicator box (15) is connected to the pressure sensor (17) downstream of the expansion valve (14).

4. System according to claim 2 or claim 3, characterised in that it comprises, in the vicinity of the utilization point (Pᵢ), a repeat alarm panel (27ᵢ) connected to the first indicator box (15) and comprising at least one alarm means (29ₗ) combined with each series of indicators (S_{X2}) of the first indicator box.

5. System according to one of claims 1 to 4, characterised in that it comprises a second indicator box (5) combined with at least one sensor (3ᵢ) disposed in the upstream part (Aᵤ) of the line.

6. System according to one of claims 1 to 5, characterised in that it comprises means (60) with controlled access for setting each threshold of said quantities.

7. System according to one of claims 1 to 6, characterised in that each series of indicators (S_{Xi}) comprises a display (11; 24) of the value of the associated quantity.

8. System according to one of the preceding claims, characterised in that the fluid is a medical gas.

9. System according to claim 8, characterised in that it comprises at least two lines (A, B) for distributing different medical gases, each indicator box (5; 15) comprising at least one series of indicators (S_{X1}; S_{X2}) devoted to each gas.

## Patentansprüche

1. Vorrichtung zur lokalen Überwachung der Abgabe zumindest eines Fluids an mindestens eine Verbraucherstelle (Pᵢ), umfassend mindestens eine Fluidabgabeleitung (A, B) mit einem stromauf liegenden Teil (Au) und einem stromab liegenden Teil (Ad), mindestens ein mit Anzeigemitteln ausgestattetes Gehäuse (5, 15), das mindestens eine Reihe von Anzeigemitteln (S_{Xi}), die mit mindestens einem Meßfühler (3ᵢ; 16, 17) für eine Meßgröße eines in einer Abgabeleitung (A, B) fließenden Fluids verbunden sind, und mindestens zwei Schauzeichen (9, 10; 20, 21; 22, 23) für Grenzwerte der Meßgröße aufweist, dadurch gekennzeichnet, daß der stromab gelegene Teil (Ad) der Leitung mindestens ein Entspannungsmittel (14) und zwei Druckmeßfühler (16, 17) aufweist, die beidseits des Entspannungsmittels angeordnet sind und mit mindestens einem ersten, nahe an der Verbrauchsstelle (Pᵢ) angeordneten, mit Anzeigemitteln ausgestatteten Gehäuse (15) verbunden sind.

2. Vorrichtung nach Anspruch 1, dadurch gekennzeichnet, daß mindestens eine Reihe von Anzeigemitteln (S_{X2}) des ersten mit Anzeigeinstrumenten ausgestatteten Gehäuses (15) zwei Schauzeichen (20, 21) für Druckgrenzwerte stromauf von dem Entspannungsmittel (14) und zwei Schauzeichen (22, 23) für Druckgrenzwerte stromab von dem Entspannungsmittel hat.

3. Vorrichtung nach Anspruch 2, dadurch gekennzeichnet, daß ein Anzeigeinstrument (24) der Reihe (S_{X2}) des ersten mit Anzeigemitteln ausgestatteten Gehäuses (15) mit einem stromab des Entspannungsmittels (14) gelegenen Druckmeßfühler (17) verbunden ist.

4. Vorrichtung nach Anspruch 2 oder 3, dadurch gekennzeichnet, daß sie nahe bei der Verbraucherstelle (Pᵢ) eine Tochteralarmkonsole (27ᵢ) hat, die mit dem ersten mit Anzeigemitteln ausgestatteten Gehäuse (15) verbunden ist und mindestens ein Alarmmittel (29ᵢ) hat, das mit jeder Reihe (S_{X2}) von Anzeigemitteln des ersten mit Anzeigemitteln ausgestatteten Gehäuses verbunden ist.

5. Vorrichtung nach einem der Ansprüche 1 bis 4, dadurch gekennzeichnet, daß sie ein zweites mit Anzeigemitteln ausgestattetes Gehäuse (5) aufweist, das mit mindestens einem Meßfühler (3ᵢ) verbunden ist, der in dem stromauf gelegenen Teil (Au) der Leitung angeordnet ist.

6. Vorrichtung nach einem der Ansprüche 1 bis 5, dadurch gekennzeichnet, daß sie Mittel (60) mit Zugriffsbeschränkung zur Einstellung jedes Grenzwertes der Meßgrößen hat.

7. Vorrichtung nach einem der Ansprüche 1 bis 6, dadurch gekennzeichnet, daß jede Reihe von Anzeigemitteln (S_{Xi}) ein Anzeigeinstrument (11; 24) für den Wert der zugeordneten Meßgröße hat.

8. Vorrichtung nach einem der vorhergehenden Ansprüche, dadurch gekennzeichnet, daß das Fluid ein medizinisches Gas ist.

9. Vorrichtung nach Anspruch 8, dadurch gekennzeichnet, daß sie mindestens zwei Abgabeleitungen (A, B) für verschiedene medizinische Gase hat und jedes mit Anzeigemitteln ausgestattete Gehäuse (5; 15) mindestens eine auf jedes Gas zugeschnittene Reihe von Anzeigemitteln (S_{X1}; S_{X2}) aufweist.
